# EUROPÄISCHE PATENTSCHRIFT

(11) **EP 0 433 635 B1**
(45) Veröffentlichungstag und Bekanntmachung des Hinweises auf die Patenterteilung: **29.03.1995**
(21) Anmeldenummer: 90121260.5
(22) Anmeldetag: 07.11.1990
(51) Int. Cl.: D01H 7/30

(54) **Flügel für Flyer**
Flyer
Ailette

(30) Priorität: 17.11.1989 CH 4146/89
(43) Veröffentlichungstag der Anmeldung: 26.06.1991
(73) Patentinhaber: MASCHINENFABRIK RIETER AG, CH-8406 Winterthur (CH)
(72) Erfinder: Steiner, Hans Ulrich, CH-8408 Winterthur (CH); Oehy, Peter, CH-8405 Winterthur (CH)

(56) Entgegenhaltungen:
- DE-U- 1 896 018
- GB-A- 501 504
- GB-A- 959 024
- NL-Patentanmeldung Nr.35.952, veröffentlicht am 2. Januar 1948, durch die"Stichting Beh. vijand. Octr. unter Nr. 119506
- PATENT ABSTRACTS OF JAPAN, Band 9, Nr. 82 (C-275)[1805], 11. April 1985;& JP-A-59 216 928 (HOWA KOGYO K.K.) 07-12-1984

## Beschreibung

Die Erfindung betrifft einen Flyerflügel gemäss dem Oberbegriff des Ansprüches 1.

Bekannte Flügel aus Aluminium- oder Leichtmetallguss haben ein eingegossenes Stahlrohr als Luntenrohr. Durch die Giesshitze wird jedoch die Innenfläche des Stahlrohres lädiert. Dadurch entstehen Unebenheiten und demzufolge Widerstand für die Lunte, mit der Gefahr von Fasernanhäufungen und Luntenbrüchen. Das Luntenrohr muss darum vor der Inbetriebsetzung mit Putzschnüren durchgeputzt werden, um die schlimmsten Unebenheiten zu entfernen. Gelingt dies nicht, muss der ganze Flügel als Ausschuss betrachtet worden. Ausserdem sind die Druckgusseinrichtungen kostenaufwendig. Die DE 33 02 724 setzt sich demzufolge zum Ziel, diese Kosten zu senken durch Druckgusseinrichtungen vorzuschlagen, welche für bezüglich Länge und Durchmesser verschiedene Vorgarnspulenformate verwendbar sind.

Die DE 2524900 zeigt ein Luntenrohr, das zuerst koaxial mit der Rotationsachse und dann parallel dazu verläuft, und das in eine zugeschweisste Flügelkonstruktion eingelegt ist, wobei das Luntenrohr lediglich in der Rotationsachse entweder in einer Büchse eingegossen oder eingeschrumpft ist.

Es ist Aufgabe der vorliegenden Erfindung, die obgenannten Nachteile zu vermeiden und einen Flügel vorzuschlagen, der billig herstellbar ist und ein Luntenrohr aufweist, das derart gestaltet ist, dass noch weniger Reibung entsteht, das selbstreinigend ist und das auf einfache Weise ausgetauscht werden kann. Diese Aufgabe wird gelöst durch die kennzeichnenden Merkmale des Anspruchs 1. Vorteilhafte Ausgestaltungen der Erfindung gehen aus den Unteransprüchen hervor. Die Erfindung wird nunmehr anhand der Zeichnung näher erläutert, wobei weitere Vorteile zutage treten. Es zeigen schematisch:
- Fig. 1: eine Seitenansicht eines Luntenrohres in seiner vertikalen Spinnstellung,
- Fig. 2: eine Seitenansicht einer Halterung für das Luntenrohr nach Fig. 1 im gleichen Massstab,
- Fig. 3: eine Draufsicht auf das Luntenrohr nach Fig. 1,
- Fig. 4: eine perspektivische Ansicht des unteren Bereiches des Luntenrohres nach Fig. 1 und
- Fig. 5: einen Vertikalschnitt einer erfinderischen Verbindung zwischen dem Luntenrohr und der Halterung.

Ein Luntenrohr 3 verläuft in einem ersten oberen Höhenabschnitt 4 koaxial mit der vertikalen Rotationsachse 5 des Flügels. In einem darunterliegenden, anschliessenden zweiten Höhenabschnitt 6 verläuft das Luntenrohr 3 über einer gedachten, nach unten divergierenden Kegelfläche 7, deren Öffnungswinkel 2 zwischen 100° und 120° liegt und vorzugsweise 110° beträgt. In einem direkt unterhalb des Abschnittes 6 gelegenen dritten Höhenabschnitt 8 verläuft das Luntenrohr 3 auf einer gedachten, nach unten divergierenden Kegelstumpffläche 9. In einem vierten, untersten Höhenabschnitt 10 ist das Luntenrohr 3, das aus einem Teil besteht, mit einem kleinen Radius in Abzugsrichtung der Lunte umgebogen. Dieses einstückig integrierte Bogenstück 11 hat einen kleinstmöglichen Radius in Abhängigkeit der Metallstärke. Das Rohr 3 hat auf der der Drehrichtung 14 des Flügels abgewandten Seite einen unten offenen Längsschlitz 12. Die Austrittsöffnung 13 des Rohres 3 liegt in der Horizontalen. Im dritten Abschnitt 8 verläuft das Rohr 3 spiralförmig entgegen der Drehrichtung 14 des Flügels, obgleich die Spiralform bereits im zweiten Abschnitt 6 ihren Anfang nehmen kann. Dies ist reibungstechnisch günstiger als ein Verlauf der Spirale 15 in der Drehrichtung 14. Die Spirale 15 erstreckt sich in einer Draufsicht gemäss Fig. 3 innerhalb eines Sektors 16 mit einem Winkel von 80° bis 120°, vorzugsweise 110°. Der Öffnungshalbwinkel 19 der Kegelstumpffläche 9 im dritten Abschnitt 8 sollte zwischen 1° und 5° liegen und ist vorzugsweise 2°.

Die Reibungsverringerung einer Lunte im erfindungsgemässen Flügel ist auf verschiedene Einflüsse zurückzuführen. So erzeugt die Schräge im dritten Abschnitt 8 eine in Luntenlaufrichtung wirkende Kompononte der Zentrifugalkraft. Diese Kraft wirkt ebenfalls auf Flug- und Staubpartikel, die dadurch in Richtung zur Luntenaustrittsöffnung 13 hin befördert werden. Weiterhin wird der im dritten Abschnitt 8 befindliche Luntenabschnitt durch die Zentrifugalkraft zwar radial gegen die Rohrinnenwand gedrückt; da dieser Luntenabschnitt sich aber bogenförmig zwischen den Luntenrichtungs-Umkehrpunkten am oberen und am unteren Ende der Kegelstumpffläche 9 erstreckt, wird die dadurch erzeugte Normalkraft auf die Rohrinnenwand durch die Ziehkraft in der Lunte teilweise wieder gemindert.

Durch eine Öffnung 20 im. Rohr 3, etwa auf der Trennlinie zwischen den Abschnitten 6 und 8, können Flugpartikel aus dem Rohr austreten und kann ein Luftstrom erzeugt werden, der die Flugpartikel in Richtung zur Luntenaustrittsöffnung 13 hin aus dem Rohr 3 bläst. Durch die horizontal angeordnete Austrittsöffnung 13 wird vermieden, dass Strömungsluft von unten her in das Rohr 3 geblasen wird. Der Längsschlitz 12, der sich über die ganze Höhe des Bogenstückes 11 erstreckt, ist einerseits dazu da, eine örtliche Druckerhöhung und andererseits eine tote Ecke in der Biegung, wo sich Flug ansammeln könnte, zu vermeiden.

Glockenförmige Halterungen aus gegossenem Leichtmetall für Flyerflügel sind bspw. aus der Marzoli-Broschüre (Modell BC 14 666062029) von 9/1975 bekannt. Die Halterung 21 hat ebenfalls die Form einer Glocke, ähnlich dem Gebilde 7,9 der Fig. 1, aber mit einer horizontalen, eine Zentralöffnung 23 aufweisenden Oberpartie 22, und ist vorzugsweise aus fasernverstärktem Kunststoff, kann aber auch aus Metallblech z.B. Stahlblech sein. Die Wahl von Kunststoff als Glockenmaterial hat den Vorteil, dass Vibrationen besser gedämpft werden. Es kann vorteilhaft sein, einen Metallring am unteren Rand der Kunststoffglocke einzugiessen, damit drehzahlbedingte Verformungen vermieden werden können. Das Rohr 3 wird mit der Glocke 21 lösbar verbunden, nachdem es zuerst durch eine Öffnung 24 in der Glocke 21 im zweiten Abschnitt 6 und durch die Zentralöffnung 23 hindurchgesteckt worden ist. Die Öffnung 24 ist um einige Millimeter grösser als der Aussendurchmesser des Rohres 3. Hierdurch entsteht bei der Rotation eine Luftströmung nach unten, wodurch eine Selbstreinigung der Glockeninnenwand erfolgt. Es können auch mehrere Öffnungen 24.1 im zweiten Abschnitt 6 vorgesehen sein.

Nach dem Hindurchstecken des Rohres 3 wird der koaxiale Rohrabschnitt in einer Büchse 28 eingeklemmt, z.B. mittels Stellschrauben. An dieser Büchse 28 sind Rotationsmittel 29 zur Rotation des Flügels und Aufhängemittel in einer herkömmlichen Flügelbank 31 befestigt. Mittels Bolzen 30 ist die Glocke 21 an der Büchse 28 lösbar befestigt. Auf der Aussenseite der Glocke 21 sind zwei aufstehende Wülste 32 angeformt, zwischen welche das Rohr 3 hindurchragt. Eine sich zwischen beiden Wülsten 32 erstreckende, nicht dargestellte Halteplatte fixiert das Rohr an die Glocke 21. Somit ist ersichtlich, wie einfach ein Rohr 3 ausgetauscht werden kann, auch solche mit anderen Durchmessern. Ein Pressfinger 34 ist ebenfalls mittels Wülste 35, welche die Lagerung 36 des Pressfingers 34 einklemmen, an der Glocke 21 befestigt. Die relative Anordung zwischen dem Pressfinger 34 und dem Bogenstück 11 ist in Fig. 2 gezeigt. Eine andere Anordnung, bei der der Pressfinger 34 sich in der Fig. 2 ganz rechts vom Bogenstück 11 befindet, ist gegebenenfalls vorteilhafter. Zur Auswuchtung ist an geeigneter Stelle an der Glocke eine Stahlplatte 38 montiert. Wülste können sich aber auch über die ganze Länge des Luntenrohres im dritten Abschnitt 8 erstrecken. Auch möglich ist, insbesondere um den Luftwiderstand herabzusetzen, eine derartige Gestaltung der Glocke, dass darin ein Leitkanal eingelassen bzw. eingeformt wird, sodass das Luntenrohr bündig mit der Glockenaussenfläche ist.

Dadurch, dass die Halterung 21 und das Rohr 3 zuerst einzeln und ohne Zuhilfenahme von Druckgussmaschinen hergestellt und dann lösbar miteinander verbunden werden, sind giessbedingte Ausschüsse von Flügeln völlig eliminiert, behalten die Luntenrohre ihre glatte Innenfläche und können Flügel, auch für kleine Serien, billig produziert werden. Das bezüglich der Formgebung theoretisch beschriebene Luntenrohr 3 kann praktisch dadurch hergestellt werden, dass kleine gebogene Abschnitte und kleine gerade Abschnitte aufeinanderfolgen.

## Patentansprüche

1. Flügel für einen Flyer mit einem Luntenrohr (3) und einer um eine Rotationsachse (5) rotierbaren Halterung (21), an welcher das Luntenrohr befestigt ist, das in einem ersten, oberen Höhenabschnitt (4) koaxial mit der Rotationsachse und in einem direkt unterhalb des ersten Höhenabschnittes gelegenen zweiten Höhenabschnitt (6) auf einer gedachten, nach unten divergierenden Kegelfläche (7) verläuft,
dadurch gekennzeichnet, dass das Luntenrohr in einem direkt unterhalb des zweiten Höhenabschnittes gelegenen, dritten Höhenabschnitt (8) auf einer gedachten, nach unten divergierenden Kegelstumpffläche (9) verläuft, derart, dass das Luntenrohr im dritten Höhenabschnitt in Draufsicht in Richtung der Rotationsachse gesehen die Form einer Spirale (15) aufweist, und dass das Luntenrohr lösbar an der Halterung befestigt ist.

2. Flügel nach Anspruch 1,
dadurch gekennzeichnet, dass die Spirale in Abwärtsrichtung hin entgegen der Drehrichtung (14) des Flügels verläuft.

3. Flügel nach Anspruch 1,
dadurch gekennzeichnet, dass die Spirale sich in Draufsicht in einem Sektor (16) von 80° bis 120°, vorzugsweise von 110°, erstreckt.

4. Flügel nach Anspruch 1,
dadurch gekennzeichnet, dass der Kegel im zweiten Höhenabschnitt einen Öffnungswinkel (2) von 100° bis 120°, und vorzugsweise von 110°, hat.

5. Flügel nach Anspruch 1,
dadurch gekennzeichnet,
dass die Kegelstumpffläche im dritten Höhenabschnitt einen Öffnungshalbwinkel (19) von 1° bis 5°, vorzugsweise 2°, hat.

6. Flügel nach Anspruch 1,
dadurch gekennzeichnet, dass das Luntenrohr in einem direkt unterhalb des dritten Höhenabschnittes gelegenen vierten Höhenabschnitt (10) ein in Abzugsrichtung der Lunte umgebogenes Bogenendstück (11) aufweist und dass die Austrittsöffnung (13) des Luntenrohres in der Horizontalen liegt.

7. Flügel nach Anspruch 6,
dadurch gekennzeichnet, dass sich im Bogenstück auf der der Drehrichtung abgewandten Seite ein Längsschlitz (12) befindet.

8. Flügel nach Anspruch 1, wobei die Halterung eine Glockenform aufweist,
dadurch gekennzeichnet, dass das Luntenrohr derart in der Halterung befestigt ist, dass es durch eine auf der Grenze des ersten und zweiten Höhenabschnittes befindliche Zentralöffnung (23) und durch eine im zweiten Höhenabschnitt befindliche Öffnung (24) in der Halterung hindurchragt.

9. Flügel nach Anspruch 1,
dadurch gekennzeichnet, dass die Halterung aus fasernverstärktem Kunststoff oder Metallblech ist.

10. Flügel nach Anspruch 1,
dadurch gekennzeichnet, dass der koaxiale, im ersten Höhenabschnitt befindliche Luntenrohrteilabschnitt in einer Büchse (28) eingeklemmt ist, welche einerseits mit dem Flügelrotationsmittel (29) und andererseits mit der Halterung lösbar verbunden ist.

11. Flügel nach Anspruch 1,
dadurch gekennzeichnet, dass eine Öffnung (20) im Luntenrohr im Übergangsbereich des zweiten und des dritten Höhenabschnittes, welche als Austritt für Flug und als Eintritt für Luft dient.

## Claims

1. A flyer with a roving tube (3) and a fixing device (21) rotatable about a rotary axis (5) to which the roving tube is attached, which roving tube extends in a first upper section of height (4) coaxially with the rotary axis and in a second section of height (6) disposed directly beneath the first section of height on an imaginary conical surface (7) diverging downwardly, characterized in that the roving tube extends in a third section of height (8) disposed directly beneath the second section of height on an imaginary surface (9) of a truncated cone, this being so in such a way that the roving tube is provided in the third section of height with the shape of a spiral (15) as seen in a top view in the direction of the rotary axis and that the roving tube is detachably fixed to the fixing device.

2. A flyer as claimed in claim 1, characterized in that the spiral extends in the downward direction against the direction of rotation (14) of the flyer.

3. A flyer as claimed in claim 1, characterized in that the spiral extends in a top view in a sector (16) from 80° to 120°, preferably of 110°.

4. A flyer as claimed in claim 1, characterized in that the cone in the second section of height has an opening angle (2) of 100° to 120°, preferably 110°.

5. A flyer as claimed in claim 1, characterized in that surface of the truncated cone in the third section of height has a half angle of opening (19) of 1° to 5°, preferably 2°.

6. A flyer as claimed in claim 1, characterized in that the roving tube is provided with a curved end piece of the bow (11) in the draw-off direction of the slubbing in a fourth section of height (10) disposed directly beneath the third section of height and that the outlet opening (13) of the roving tube is situated in the horizontal.

7. A flyer as claimed in claim 6, characterized in that a longitudinal slot (12) is disposed in the bow piece on the side averted from the direction of rotation.

8. A flyer as claimed in claim 1, with the fixing device having the shape of a bell, characterized in that the roving tube is fixed in the fixing device in such a way that it projects through a central opening (23) situated at the border of the first and second section of height and through an opening (24) situated in the second section of height.

9. A flyer as claimed in claim 1, characterized in that the fixing device is made from fibre-reinforced plastic or sheet metal.

10. A flyer as claimed in claim 1, characterized in that the coaxial partial section of the roving tube disposed in the first section of height is clamped by a bushing (28) which is detachably connected with the flyer rotating means (29), on the one hand, and with the fixing device, on the other hand.

11. A flyer as claimed in claim 1, characterized in that an opening (20) is provided in the roving tube in the transitional zone of the second and the third section of height which is used as outlet for fly and as inlet for air.

## Revendications

1. Ailette pour un banc à broches, avec un tuyau de mèche (3) et une fixation (21) pouvant être mise en rotation autour d'un axe de rotation (5), fixation sur laquelle est fixé le tuyau de mèche qui s'avance d'une manière coaxiale à l'axe de rotation, dans un premier secteur supérieur de hauteur (4), et, dans un deuxième secteur de hauteur (6), situé directement en dessous du premier secteur de hauteur, s'avance sur une surface imaginaire de cône (7) divergent vers le bas,
caractérisée par le fait que
le tuyau de mèche s'avance dans un troisième secteur de hauteur (8), situé directement en dessous du deuxième secteur de hauteur, sur une surface Imaginaire d'un cône tronqué (9), divergent vers le bas, de telle façon que, vu en plan, le tuyau de mèche possède, dans le troisième secteur de hauteur, la forme d'une spirale (15), vu dans la direction de l'axe de rotation, et que le tuyau de mèche est fixé d'une manière détachable sur la fixation.

2. Ailette selon revendication 1,
caractérisée par le fait que
la spirale s'avance vers le bas, dans le sens inverse au sens de rotation (14) de l'ailette.

3. Ailette selon revendication 1,
caractérisée par le fait que,
vue en plan, la spirale s'étend dans un secteur (16) de 80° à 120°, de préférence de 110°.

4. Ailette selon revendication 1,
caractérisée par le fait que,
dans le deuxième secteur de hauteur, le cône possède un angle d'ouverture (2) de 100° à 120°, de préférence de 110°.

5. Ailette selon revendication 1,
caractérisée par le fait que,
dans le troisième secteur de hauteur, la surface du cône tronqué possède un angle de semi-ouverture (19) de 1° à 5° de préférence de 2°.

6. Ailette selon revendication 1,
caractérisée par le fait que,
dans un quatrième secteur de hauteur (10), situé directement en dessous du troisième secteur de hauteur, le tuyau de mèche possède une partie terminale coudée (11), qui est coudée dans la direction d'extraction de la mèche, et que l'ouverture de sortie (13) du tuyau de mèche est a l'horizontale.

7. Ailette selon revendication 6,
caractérisée par le fait
qu'une fente longitudinale (12) se trouve dans la partie coudée, sur le côté opposé à la direction de rotation.

8. Ailette selon revendication 1, dans laquelle la fixation possède une forme de cloche,
caractérisée par le fait que
le tuyau de mèche est maintenu dans la fixation de telle manière qu'il ressort en passant à travers une ouverture centrale (23), située sur la limite des premier et deuxième secteurs de hauteur, et a travers une ouverture (24), située dans le deuxième secteur de hauteur, dans la fixation.

9. Ailette selon revendication 1,
caractérisée par le fait que
la fixation est fabriquée en matière synthétique renforcée de fibres, ou en tôle métallique.

10. Ailette selon revendication 1,
caractérisée par le fait que
le tronçon de tuyau de mèche, qui est coaxiale et situé dans le premier secteur de hauteur, est serré dans une douille (28) qui est elle-même reliée d'une manière détachable avec le moyen de rotation d'ailette (29) d'une part, et d'autre part, avec la fixation.

11. Ailette selon revendication 1,
caractérisée par le fait
qu'une ouverture (20) est pratiquée dans le tuyau de mèche, dans la zone de transltion comprise entre les deuxième et troisième secteurs de hauteur, et sert de sortie de duvet et d'entrée d'air.
